# EUROPÄISCHE PATENTSCHRIFT

(11) **EP 3 169 215 B1**
(45) Veröffentlichungstag und Bekanntmachung des Hinweises auf die Patenterteilung: **09.08.2023**
(21) Anmeldenummer: 15731297.6
(22) Anmeldetag: 22.06.2015
(51) Int. Cl.: A47L 15/50

(54) **HAUSHALTSGESCHIRRSPÜLMASCHINE**
DOMESTIC DISHWASHER
LAVE-VAISSELLE DOMESTIQUE

(30) Priorität: 17.07.2014 DE 102014213986
(43) Veröffentlichungstag der Anmeldung: 24.05.2017
(73) Patentinhaber: BSH Hausgeräte GmbH, 81739 München (DE)
(72) Erfinder: GERSTNER, Norbert, 89542 Herbrechtingen (DE); HÖRSCH, Julia, 89522 Heidenheim (DE); STECK, Thomas, 89438 Holzheim / Altenbaindt (DE)
(86) Internationale Anmeldenummer: PCT/EP2015/063973
(87) Internationale Veröffentlichungsnummer: WO 2016/008678

(56) Entgegenhaltungen:
- WO-A1-2014/033092
- DE-U1-202009 004 771
- US-A1- 2008 129 168

## Beschreibung

Die vorliegende Erfindung betrifft eine Haushaltsgeschirrspülmaschine.

Die Be- und Entladung eines Unterkorbs einer Haushaltsgeschirrspülmaschine wird von Benutzern oft als unbequem empfunden, da dies ein Arbeiten in gebeugter Halterung erfordert. Daher sind aus dem Stand der Technik verschiedene Mechaniken bekannt geworden, um den Unterkorb aus einer unteren Position desselben innerhalb des Spülbehälters der Haushaltsgeschirrspülmaschine in eine obere Position außerhalb des Spülbehälters anzuheben.

Die Druckschriften DE 20 2009 004 771 U1 und DE 10 2012 107 993 A1 offenbaren jeweils eine zu diesem Zweck eingerichtete Schiebe-/Schwenkmechanik. Diese umfasst eine Ablage, beispielsweise einen Unterkorb, welcher an einer Führungsschiene linear verschiebbar gehalten ist. Die Führungsschiene ist über zwei Schwenkarme an einem Korpus der Haushaltsgeschirrspülmaschine schwenkbar angelenkt.

Weiterhin offenbart die Druckschrift US 2008/0129168 A1 eine Schiebe-/Schwenkmechanik für eine Ablage, insbesondere einen Unterkorb, einer Haushaltsgeschirrspülmaschine. Die Ablage ist mittels eines geschlossenen Rahmens an zwei beidseitig angeordneten Führungsschienen linear verschiebbar gehalten und der Rahmen ist über jeweils zwei beidseitig angeordnete Schwenkarme an einem Korpus der Haushaltsgeschirrspülmaschine entlang einer Kreisbahn schwenkbar angelenkt, so dass die Ablage zwischen einer unteren eingeschobenen Position innerhalb der Haushaltsgeschirrspülmaschine und einer oberen ausgezogenen Position außerhalb der Haushaltsgeschirrspülmaschine bewegbar ist.

Allgemein stellt sich bei derartigen Schiebe-/Schwenkmechaniken das Problem, dass der Schwerpunkt des Unterkorbs derart weit vor den Korpus verschwenkt wird, dass die gesamte Haushaltsgeschirrspülmaschine nach vorne kippt. Teilweise wird versucht, dieses Problem dadurch zu umgehen, dass kein Vollauszug für den Unterkorb vorgesehen wird. Dadurch ergeben sich jedoch wiederum ergonomische Nachteile bei der Be- und Entladung des Unterkorbs.

Vor diesem Hintergrund besteht eine Aufgabe der vorliegenden Erfindung darin, eine verbesserte Haushaltsgeschirrspülmaschine zur Verfügung zu stellen.

Demgemäß wird eine Haushaltsgeschirrspülmaschine mit einem Korpus, zumindest einer Beladungsebene, zumindest einer Führungsschiene, zumindest einem Lenkerarm und einer Führungseinrichtung bereitgestellt. Die zumindest eine Beladungsebene ist entlang der zumindest einen Führungsschiene zwischen einer ersten Position unten und einer zweiten Position unten derselben linear verlagerbar. In der ersten Position unten ist die zumindest eine Beladungsebene unten und innerhalb des Korpus angeordnet. In der zweiten Position unten ist die zumindest eine Beladungsebene unten und zumindest teilweise außerhalb des Korpus angeordnet. Der zumindest eine Lenkerarm hält die zumindest eine Führungsschiene für ein Bewegen der Beladungsebene zwischen der zweiten Position unten und einer dritten Position oben derselben schwenkbar an dem Korpus. Die zumindest eine Beladungsebene ist in der dritten Position oben und zumindest teilweise außerhalb des Korpus angeordnet. Die Führungseinrichtung führt den zumindest einen Lenkerarm entlang einer Führungsbahn, welche zumindest teilweise von einer Kreisbahn abweicht. Die Führungsbahn weist in Auszugsrichtung. In welcher die zumindest eine Beladungsebene aus der zweiten Position unten in die dritte Position oben verlagerbar ist, zumindest bereichsweise eine zunehmende Steigung auf. Die Führungseinrichtung weist eine an dem Korpus ausgebildete Kulissenführung und ein an dem Lenkerarm angebrachtes Kulissenelement auf, welches in die Kulissenführung eingreift, wobei bevorzugt die Kulissenführung als Schlitz und das Kulissenelement als Stift ausgebildet sind.

Mit anderen Worten ist die Führungsbahn teilweise oder vollständig nicht-kreisförmig. Aufgrund der Führungseinrichtung kann die Beladungsebene so gesteuert werden, dass diese auf ihrem Weg nach oben zwischen der zweiten Position unten und der dritten Position oben mit ihrem Schwerpunkt enger an dem Korpus bleibt. Die zumindest eine Beladungsebene folgt dabei zumindest teilweise nicht einer Teilkreisbewegung des Lenkerarms, beispielsweise nicht einer aus dem Stand der Technik bekannten Viertelkreisbewegung, sondern weicht von dieser insbesondere nach oben und zu dem Korpus hin von dieser ab. Somit ist es möglich, die zumindest eine Beladungsebene insbesondere vollständig aus dem Korpus herauszuziehen ("Vollauszug"), ohne dass es zu einem Kippen der Haushaltsgeschirrspülmaschine kommt.

Der Korpus kann insbesondere einen Spülbehälter umfassen. Der zumindest eine Lenkerarm kann an dem Spülbehälter, insbesondere an einem Beschlag desselben, angelenkt sein.

Bei der Beladungsebene kann es sich ganz allgemein um eine Ablage oder Aufnahme insbesondere für Geschirr oder Besteck handeln. Bevorzugt handelt es sich bei der Beladungsebene um einen Geschirrkorb oder eine Besteckschublade. Besonders bevorzugt ist die zumindest eine Beladungsebene ein unterer Geschirrkorb.

"Unten" und "oben" ist vorliegend dahingehend zu verstehen, dass die dritte Position oben der Beladungsebene oberhalb der ersten Position unten und der zweiten Position unten der Beladungsebene vorgesehen ist.

Insbesondere kann der zumindest eine Lenkerarm in der ersten Position unten und in der zweiten Position unten der zumindest einen Beladungsebene vertikal und in der dritten Position oben der zumindest einen Beladungsebene horizontal ausgerichtet sein. "Vertikal" und "horizontal" umfassen hier auch Abweichungen von der Vertikalen beziehungsweise Horizontalen um bis zu 15°, bevorzugt weniger 10° und weiter bevorzugt weniger 5°.

Die Führungsbahn kann also unterschiedliche geometrische Verläufe aufweisen; vorzugsweise weist sie zumindest in ihrem Anfangsbereich eine zunehmende Steigung auf. Dadurch wird die zumindest eine Beladungsebene besonders eng an dem Korpus geführt.

Beispielsweise kann die Kulissenführung beziehungsweise der Schlitz in einer Spülbehälterseitenwand ausgebildet sein. Entsprechend den vorstehenden Ausführungsbeispielen kann die Kulissenführung zumindest bereichsweise eine zunehmende Steigung oder die Form einer halben Parabel aufweisen, wobei auch andere Formen der Kulissenführung möglich sind.

Gemäß einer Ausführungsform weist die Führungsbahn die Form einer halben Parabel auf, deren Scheitelpunkt auf einer Längsmittelachse des zumindest einen Lenkerarms in der ersten Position unten und/oder in der zweiten Position unten der zumindest einen Beladungsebene liegt.

Es hat sich gezeigt, dass diese Form einer Führungsbahn auf einfache Weise zu einer besonders engen Führung der zumindest einen Beladungsebene an dem Korpus auf ihrem Weg nach oben aus der zweiten Position unten in die dritte Position oben (und umgekehrt) beiträgt.

Gemäß einer weiteren Ausführungsform ist der Lenkerarm für eine rotatorische und lineare Relativbewegung bezüglich seines Anlenkpunkts an dem Korpus eingerichtet. Insbesondere weist der Lenkerarm ein Langloch auf, in welches ein an dem Korpus angeordneter Zapfen greift.

Der Zapfen dient also als Anlenkpunkt des Lenkerarms an dem Korpus, so dass eine rotatorische Relativbewegung ermöglicht wird. Gleichzeitig ist jedoch auch eine lineare Relativbewegung aufgrund des Langlochs möglich, wobei sich der Lenkerarm mit dem Langloch gegenüber dem Zapfen linear verschieben lässt. Dabei kann eine erste Endlage des Zapfens in dem Langloch der ersten Position unten und/oder der zweiten Position unten der zumindest einen Beladungsebene und eine gegenüberliegende Endlage des Zapfens in dem Langloch der dritten Position oben der zumindest einen Beladungsebene zugeordnet sein.

Weiterhin wird eine Haushaltsgeschirrspülmaschine mit einem Korpus, zumindest einer Beladungsebene, zumindest einer Führungsschiene, zumindest einem Lenkerarm und einer Führungseinrichtung bereitgestellt. Die zumindest eine Beladungsebene ist entlang der zumindest einen Führungsschiene zwischen einer ersten Position unten und einer zweiten Position unten derselben linear verlagerbar. Die zumindest eine Beladungsebene ist in der ersten Position unten und innerhalb des Korpus angeordnet. In der zweiten Position unten ist die zumindest eine Beladungsebene unten und zumindest teilweise außerhalb des Korpus angeordnet. Der zumindest eine Lenkerarm hält die zumindest eine Führungsschiene für ein Bewegen der Beladungsebene zwischen der zweiten Position unten und einer dritten Position oben derselben schwenkbar an dem Korpus. Die zumindest eine Beladungsebene ist in der dritten Position oben und zumindest teilweise außerhalb des Korpus angeordnet. Die Führungseinrichtung ist dazu eingerichtet, die zumindest eine Beladungsebene zwischen der zweiten Position unten und der dritten Position oben auf einer Kreisbahn zu führen. Die Kreisbahn weicht von derjenigen ab, auf welcher die zumindest eine Führungsschiene bewegbar ist. Der Führungshebel ist an seinem einen Ende an dem Korpus angelenkt und an seinem anderen Ende mit der zumindest einen Beladungsebene bei einem linearen Verlagern derselben aus der ersten Position unten in die zweite Position unten schwenkbar in Eingriff bringbar. Der Führungshebel weist einen Anlenkpunkt an dem Korpus auf, welcher unter und/oder in Auszugsrichtung, in welcher die zumindest eine Beladungsebene aus der ersten Position unten in die zweite Position unten linear verlagerbar ist, vor dem Anlenkpunkt des zumindest einen Führungshebels liegt.

Insbesondere können sich die jeweiligen Kreisbahnen schneiden. Die Führungseinrichtung verhindert, dass sich die Beladungsebene zwischen der zweiten Position unten und dritten Position oben auf einer Kreisbahn bewegt, deren Mittelpunkt mit dem Anlenkpunkt des zumindest einen Lenkerarms an dem Korpus zusammenfällt. Vielmehr sorgt der Führungshebel dafür, dass die zumindest eine Beladungsebene entlang der Führungsschiene zurückgezogen wird, wenn sich die zumindest eine Beladungsebene aus ihrer zweiten Position unten in ihre dritte Position oben bewegt wird. Auch durch diese Maßnahme wird die zumindest eine Beladungsebene näher an dem Korpus geführt, als dies bei herkömmlichen Lösungen der Fall ist. Entsprechend wird der Schwerpunkt der zumindest einen Beladungsebene weniger weit nach vorne bewegt, so dass die Gefahr eines Kippens der Haushaltsgeschirrspülmaschine vermieden wird.

Die Führungseinrichtung weist bevorzugt einen Führungshebel auf. Der Führungshebel ist insbesondere als längliches Element, beispielsweise als ein Kunststoff- oder Metallprofilteil ausgebildet.

Wird die zumindest eine Beladungsebene also aus der ersten Position unten in die zweite Position unten linear bewegt, so gelangt diese selbsttätig mit dem anderen Ende des Führungshebels in Eingriff. Dieser Eingriff ist schwenkbar ausgeführt, so dass in dem Eingriffszustand lediglich ein Verschwenken der Beladungsebene um den Anlenkpunkt des Führungshebels an dessen einem Ende an dem Korpus möglich ist. Ein lineares Verlagern der zumindest einen Beladungsebene ist in dem Eingriffszustand dagegen ausgeschlossen.

Damit lässt sich die zumindest eine Beladungsebene geeignet nah an dem Korpus führen.

Gemäß einer weiteren Ausführungsform umfasst die Führungseinrichtung ein Sperrstück oder ein Sperrgegenstück. Insbesondere weist das andere Ende des Führungshebels das Sperrstück und die zumindest eine Beladungsebene das Sperrgegenstück auf, wobei das Sperrstück und das Sperrgegenstück in einem Freigabezustand derselben ein lineares Verlagern der zumindest einen Beladungsebene relativ zu dem Führungshebel freigeben und in einem Sperrzustand derselben das lineare Verlagern sperren. Das Sperrstück oder das Sperrgegenstück ist für ein Verstellen dieser zwischen dem Sperrzustand und dem Freigabezustand um eine Drehachse in dem jeweils anderen von dem Sperrstück und dem Sperrgegenstück drehbar. Bevorzugt ist die Drehachse mit einer Schwenkachse achsgleich, um die das eine Ende des Führungshebels an der zumindest einen Beladungsebene schwenkbar angelenkt ist.

In dem Sperrzustand stehen das Sperrstück und das Sperrgegenstück miteinander derart in Eingriff, dass das lineare Verlagern der Beladungsebene gesperrt ist. Insbesondere kann das Sperrgegenstück das Sperrstück (oder umgekehrt) in der gesperrten Richtung hintergreifen. Beispielsweise kann sich dazu das Sperrgegenstück außen um das Sperrstück zumindest abschnittsweise herum erstrecken (oder umgekehrt). In dem Freigabezustand ist dagegen ein Außereingriffbringen des Sperrstücks und des Sperrgegenstücks in der Richtung des linearen Verlagerns freigegeben. Der Freigabezustand kann sich somit auf einen Zustand beziehen, in welchem beispielsweise das Sperrstück noch in dem Sperrgegenstück angeordnet, jedoch aus diesem heraus bewegbar ist. Oder der Freigabezustand kann sich auf einen Zustand beziehen, in welchem das Sperrstück und das Sperrgegenstück voneinander beabstandet angeordnet sind.

Dadurch, dass bevorzugt die Drehachse mit der Schwenkachse achsgleich ist, ergibt sich ein einfacher Mechanismus, um ein gleichzeitiges Verschwenken und lineares Verlagern der zumindest einen Beladungsebene relativ zu dem Führungshebel zu verhindern. Insbesondere kann so verhindert werden, dass sich die zumindest eine Beladungsebene, nachdem sie in Auszugsrichtung mit dem anderen Ende des Führungshebels schwenkbar in Eingriff gebracht worden ist, und ein Verschwenken der zumindest einen Beladungsebene aus der zweiten Position unten in die dritte Position oben begonnen hat, entgegen der Auszugsrichtung, das heißt in den Spülbehälter hinein, zurückverlagert. Entsprechend ist bevorzugt ein solches Zurückverlagern solange ausgeschlossen, bis die zumindest eine Beladungsebene aus ihrer dritten Position oben wieder vollständig in die zweite Position unten zurückverschwenkt worden ist. Erst hiernach ist das lineare Zurückverlagern der zumindest einen Beladungsebene in den Spülbehälter freigegeben. Eine einfache Mechanik ergibt sich somit dadurch, dass die Drehbewegung von Sperrstück und Sperrgegenstück zueinander bei der vorliegenden Lösung ein Ergebnis der Bewegung der zumindest einen Beladungsebene nach oben aus der zweiten Position unten in die dritte Position oben ist, wobei die zumindest eine Beladungsebene relativ zu dem Führungshebel verschwenkt. Das heißt, die Drehbewegung und die Schwenkbewegung finden gleichzeitig statt, wobei die Schwenkbewegung Ursache für die Drehbewegung ist.

Gemäß einer weiteren Ausführungsform weist das Sperrstück oder das Sperrgegenstück ein C-förmiges Element mit einer radialen Öffnung auf. Das jeweils andere von dem Sperrstück und dem Sperrgegenstück weist ein mittels der radialen Öffnung einführbares zapfenförmiges Element auf.

Durch lineares Verlagern gelangt das zapfenförmige Element durch die radiale Öffnung in den von dem C-förmigen Element umschlossenen Raum. Durch relatives Verdrehen des Sperrstücks und des Sperrgegenstücks hintergreift das C-förmige Element das zapfenförmige Element entgegen der Auszugsrichtung, so dass ein Bewegen des zapfenförmigen Elements entgegen der Auszugsrichtung dann gesperrt ist.

Der Führungshebel wird bevorzugt zumindest in der ersten Position unten und in der zweiten Position unten der zumindest einen Beladungsebene mittels eines Anschlags in Position gehalten. Der Anschlag kann an dem Korpus befestigt sein.

Noch weiterhin wird eine Haushaltsgeschirrspülmaschine mit einem Korpus, zumindest einer Beladungsebene, zumindest einer Führungsschiene, zumindest einem Lenkerarm und einer Führungseinrichtung bereitgestellt. Die zumindest eine Beladungsebene ist entlang der zumindest einen Führungsschiene zwischen einer ersten Position unten und einer zweiten Position unten derselben linear verlagerbar. Die zumindest eine Beladungsebene ist in der ersten Position unten und innerhalb des Korpus und in der zweiten Position unten und zumindest teilweise außerhalb des Korpus angeordnet. Der zumindest eine Lenkerarm hält die zumindest eine Führungsschiene für ein Bewegen der Beladungsebene zwischen der zweiten Position unten und einer dritten Position oben derselben schwenkbar an dem Korpus. Die zumindest eine Beladungsebene ist in der dritten Position oben und zumindest teilweise außerhalb des Korpus angeordnet. Die Führungseinrichtung ist dazu eingerichtet, die zumindest eine Beladungsebene entlang einer Führungsbahn zu führen, welche von einer Kreisbahn abweicht. Die Führungseinrichtung weist eine an dem Korpus angeordnete, insbesondere gerade und/oder vertikale Führungsschiene und ein an der zumindest einen Beladungsebene angeordnetes Führungselement auf. Das Führungselement gelangt vorzugsweise mittels linearen Verlagerns der zumindest einen Beladungsebene aus der ersten Position unten in die zweite Position unten mit der Führungsschiene in Anlage. Alternativ oder zusätzlich ist vorzugsweise beim Bewegen der zumindest einen Beladungsebene zwischen der zweiten Position unten und der dritten Position oben das Führungselement entlang der Führungsschiene geführt.

Mit anderen Worten ist die Führungsbahn teilweise oder vollständig nicht-kreisförmig. Aufgrund der Führungseinrichtung kann die zumindest eine Beladungsebene beziehungsweise deren Schwerpunkt nah an dem Korpus zwischen ihrer zweiten Position unten und ihrer dritten Position oben geführt werden. Entsprechend kann ein Kippen der Haushaltsgeschirrspülmaschine vermieden werden.

Bevorzugt wird die zumindest eine Beladungsebene aus ihrer ersten Position unten in ihre zweite Position unten bewegt, woraufhin das Führungselement mit der Führungsschiene in Anlage gelangt. Bei der sich anschließenden Bewegung der zumindest einen Beladungsebene zwischen der zweiten Position unten und dritten Position oben wird das Führungselement entlang der Führungsschiene geführt und zieht dabei die zumindest eine Beladungsebene entlang der zumindest einen Führungsschiene entgegen der Auszugsrichtung zurück, wenn sich die zumindest eine Beladungsebene aus der zweiten Position unten in die dritte Position oben bewegt. Das Führungselement kann beispielsweise nur in der Auszugsrichtung gegen die Führungsschiene anliegen und entsprechend senkrecht dazu entlang dieser geführt werden. Zusätzlich kann die Führungsschiene als Kanal ausgebildet sein, in welchem das Führungselement in und entgegen der Auszugsrichtung fixiert ist, entsprechend ein lineares Verlagern des Führungselements in und entgegen der Auszugsrichtung gesperrt ist, während sich die zumindest eine Beladungsebene zwischen der zweiten Position unten und dritten Position oben bewegt.

Gemäß einer Ausführungsform verläuft die Führungsbahn gerade und/oder vertikal.

Von "vertikal" sind hier auch Abweichungen von der Vertikalen um bis zu 30°, bevorzugt weniger 10° und weiter bevorzugt weniger 5° umfasst.

Gemäß einer weiteren Ausführungsform ist das Führungselement als Rolle oder Gleitelement ausgebildet.

Damit kann das Führungselement geräuscharm und mit wenig Kraftaufwand bedienbar an der Führungsschiene geführt werden.

Gemäß einer weiteren Ausführungsform umfasst die Führungsschiene zwei parallele Wände, zwischen welche das Führungselement beim linearen Verlagern der zumindest einen Beladungsebene mittels einer Öffnung einführbar ist und/oder zwischen welche das Führungselement beim Bewegen der zumindest einen Beladungsebene zwischen der zweiten Position unten und der dritten Position oben geführt ist.

Entsprechend bilden die zwei parallelen Wände den zuvor erwähnten Kanal. Die Öffnung kann beispielsweise einfach dadurch gebildet sein, dass die in Auszugsrichtung vordere Wand der beiden parallelen Wände verkürzt ausgebildet ist und damit ein Bewegen des Führungselements in der Auszugsrichtung auf die andere parallele Wand freigibt. Steht das Führungselement dann in der Auszugsrichtung in Anlage mit der anderen Wand, so befindet sich das Führungselement direkt unterhalb der Öffnung zwischen den zwei parallelen Wänden, mittels derer sich das Führungselement zwischen die zwei parallelen Wände einführen lässt.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematisch perspektivische Ansicht einer Ausführungsform einer Haushaltsgeschirrspülmaschine;
- Fig. 2: ausschnittsweise eine Ansicht II aus der Fig. 1 gemäß einer ersten Variante, wobei ein unterer Geschirrkorb in einer zweiten Position unten gezeigt ist;
- Fig. 3: die Ansicht aus der Fig. 2, wobei sich der untere Geschirrkorb in einer dritten Position oben befindet;
- Fig. 4: eine Ansicht IV aus der Fig. 2;
- Fig. 5: ausschnittsweise die Ansicht II aus der Fig. 1 gemäß einer zweiten Variante, wobei ein unterer Geschirrkorb in einer zweiten Position unten gezeigt ist;
- Fig. 6: die Ansicht aus der Fig. 5, wobei sich der untere Geschirrkorb in einer dritten Position oben befindet;
- Fig. 7 bis Fig. 9: unterschiedliche Stellungen eines Sperrmechanismus aus der Fig. 5 und der Fig. 6;
- Fig. 10: ausschnittsweise die Ansicht II aus der Fig. 1 gemäß einer dritten Variante, wobei ein unterer Geschirrkorb in einer zweiten Position unten gezeigt ist; und
- Fig. 11: die Ansicht aus der Fig. 10, wobei sich der untere Geschirrkorb in einer dritten Position oben befindet.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Haushaltsgeschirrspülmaschine 1. Die Haushaltsgeschirrspülmaschine 1 weist einen einen Spülbehälter 2 umfassenden Korpus auf, welcher durch eine Tür 3 wasserdicht verschließbar ist.

Der Spülbehälter 2 und die Tür 3 können eine Spülkammer 4 zum Spülen von Spülgut bilden. Die Tür 3 ist in der Fig. 1 in ihrer geöffneten Stellung gezeigt. Durch Schwenken um eine an einem unteren Ende der Tür 3 vorgesehene Schwenkachse kann die Tür 3 geschlossen oder geöffnet werden.

Der Spülbehälter 2 ist beispielsweise quaderförmig und kann einen Boden 5, eine dem Boden 5 gegenüberliegende Decke 6, eine der Tür 3 gegenüberliegende Rückwand 7 und zwei einander gegenüberliegende Seitenwände 8, 9 umfassen. Insbesondere die Seitenwände 8, 9 können aus Edelstahlblech gefertigt sein.

Die Haushaltsgeschirrspülmaschine 1 weist weiterhin zumindest eine Beladungsebene 10 auf. Die Beladungsebene 10 ist vorzugsweise eine Spülgutaufnahme der Haushaltsgeschirrspülmaschine 1. Insbesondere können mehrere Beladungsebenen 10 vorgesehen sein, wobei jeweils eine der mehreren Beladungsebenen 10 einen Unterkorb, einen Oberkorb oder eine Besteckschublade der Haushaltsgeschirrspülmaschine 1 sein kann. Die mehreren Beladungsebenen 10 sind vorzugsweise übereinander in dem Spülbehälter 2 angeordnet. Jede Beladungsebene 10 ist wahlweise in einer Einschubrichtung E (Pfeil) in den Spülbehälter 2 hinein oder in einer Auszugsrichtung A (Pfeil) aus diesem heraus verlagerbar. Hierzu ist bevorzugt zu beiden Seiten einer jeweiligen Beladungsebene 10 eine Schieneneinrichtung 11 vorgesehen.

Die Fig. 2 zeigt eine Ansicht II aus der Fig. 1 gemäß einer ersten Variante, wobei die Seitenwand 9 nicht gezeigt ist, so dass ein Blick auf die Seitenwand 8 sowie die davor liegende Spülkammer 4 freigegeben ist. Ferner ist in der Fig. 2 eine Beladungsebene 10 in Form eines unteren Geschirrkorbs gezeigt.

Der Geschirrkorb 10 ist gegenüber einer Führungsschiene 12 der bereits im Zusammenhang mit der Fig. 1 genannten Schieneneinrichtung 11 linear verlagerbar. Dazu kann der Geschirrkorb 10 beispielsweise eine weitere Führungsschiene 13 umfassen, welche mittels nicht gezeigter Rollenlager sowie einer nicht gezeigten Laufschiene gegenüber der Führungsschiene 12 linear verlagerbar ist. Die Führungsschienen 12 und 13 bilden miteinander eine sogenannte Teleskopschiene. Alternativ könnte der Geschirrkorb 10 auch Laufrollen aufweisen, mittels derer er an der Führungsschiene 12 linear verschieblich gehalten ist.

Der Geschirrkorb 10 weist eine erste, nicht gezeigte Position unten auf, in welcher er in der Einschubrichtung E (Pfeil) in die Spülkammer 4 eingeschoben und nahe oder in Anlage gegen die Rückwand 7 angeordnet ist. Ferner ist der Geschirrkorb 10 in der ersten Position unten in einem unteren Bereich der Spülkammer 4 nahe dem Boden angeordnet.

Demgegenüber zeigt die Fig. 2 eine zweite Position unten des Geschirrkorbs 10, in welcher dieser in der Auszugsrichtung A (Pfeil) linear teilweise aus der Spülkammer 4 heraus verlagert ist. Der Geschirrkorb 10 könnte auch vollständig aus der Spülkammer 4 heraus verlagert werden (sogenannter Vollauszug). Diese Bewegung entspricht einer ausschließlich waagerechten Verschiebung des Geschirrkorbs 10. "Waagerecht" umfasst vorliegend auch Abweichungen von weniger ± 20°, bevorzugt weniger ± 10° und weiter bevorzugt ± 5°.

An die zweite Position unten schließt sich nun eine in der Fig. 3 gezeigte dritte Position oben des Geschirrkorbs 10 an. In der dritten Position oben ist der Geschirrkorb 10 nach oben verschwenkt und außerhalb der Spülkammer 4 angeordnet. Zwecks Bewegung aus der zweiten Position unten in die dritte Position oben weist die Haushaltsgeschirrspülmaschine 1 gemäß dieser ersten Variante eine nachfolgend auf die Fig. 2, die Fig. 3 und die Fig. 4 Bezug nehmend beschriebene Mechanik auf.

Die Fig. 2 und die Fig. 3 zeigen jeweils eine Parallelogramm-Lenkeranordnung 14, welche beispielsweise zwei Lenkerarme 15, 16 umfasst. Die Lenkerarme 15, 16 sind jeweils - nachfolgend jedoch der Einfachheit halber nur für den Lenkerarm 15 näher erläutert - an der Seitenwand 8 an ihrem einen Ende an einem Anlenkpunkt 17 angelenkt. An ihrem anderen Ende sind die Lenkerarme 15, 16 an der Führungsschiene 12 an einem Anlenkpunkt 18 angelenkt.

Um den Geschirrkorb 10 aus der zweiten Position unten in die dritte Position oben zu bewegen, können die Lenkerarme 15, 16 um beispielsweise, wie gezeigt, 80° verschwenkt werden. Allerdings kann ein entsprechender maximaler Schwenkwinkel zwischen beispielsweise 60° und 90° betragen. In der zweiten Position unten (dies gilt im Übrigen auch für die nicht gezeigte, erste Position unten) können die Lenkerarme 15, 16, wie in der Fig. 2 gezeigt, vertikal ausgerichtet sein. Diese Lage nehmen die Lenkerarme 15, 16 insbesondere aufgrund der Wirkung der Schwerkraft ein.

Der Geschirrkorb 10 kann in der zweiten Position unten relativ zu der Führungsschiene 12 linear unbeweglich fixiert sein, wozu ein entsprechender Arretiermechanismus vorgesehen sein kann. Um nun zu verhindern, dass sich der Geschirrkorb 10 beim Verschwenken der Lenkerarme 15, 16 zu weit vor, also in der Auszugsrichtung A, (Pfeil) dem Spülbehälter 2 bewegt und potentiell zu einem Verkippen der Haushaltsgeschirrspülmaschine 1 führt, ist eine Führungseinrichtung 19 vorgesehen. Die Führungseinrichtung 19 umfasst eine Kulissenführung 20 und ein Kulissenelement 21.

Die Kulissenführung 20 ist beispielsweise als Schlitz an oder in der Seitenwand 8 ausgebildet. Die Kulissenführung 20 weist beispielsweise eine in der Auszugsrichtung A (Pfeil) zumindest bereichsweise zunehmende Steigung auf. Hierzu kann die Kulissenführung 20 beispielsweise die Gestalt einer halben Parabel aufweisen, deren Scheitelpunkt S auf einer Längsmittelachse 22 des Lenkerarms 15 liegt, wenn sich dieser in seiner vertikalen Lage befindet, also entsprechend der ersten Position unten und der zweiten Position unten des Geschirrkorbs 10.

Das Kulissenelement 21 kann beispielsweise als Stift ausgebildet sein, welcher an dem Lenkerarm 15 befestigt ist und von diesem abragt und sich in die Kulissenführung 20 hineinerstreckt. Zusätzlich kann vorgesehen sein, dass der Stift 21 formschlüssig, beispielsweise mittels einer Schwalbenschwanzgeometrie, in der Kulissenführung 20 gehalten ist. Der Formschluss (beispielsweise aufgrund der Schwalbenschwanzgeometrie) besteht somit in einer Breitenrichtung B (Pfeil) der Haushaltsgeschirrspülmaschine 1.

Der Lenkerarm 15 weist ferner ein Langloch 23 auf, durch welches sich in der Breitenrichtung B (Pfeil) (siehe die Fig. 4) ein Zapfen 24 erstreckt, welcher an dem Spülbehälter 2 befestigt ist. Der Zapfen 24 bildet dabei zusammen mit dem Langloch 23 den bereits erwähnten Anlenkpunkt 17. Sowie der Geschirrkorb 10 aus seiner zweiten Position unten in seine dritte Position oben verschwenkt, kann der Lenkerarm 15 entsprechend nicht nur um den Zapfen 24 verschwenken, sondern auch eine lineare Relativbewegung bezüglich des Zapfens 24 ausführen. Die lineare Relativbewegung wird durch das Zusammenwirken des Kulissenelements 21 mit der Kulissenführung 20 bewirkt, wobei sich das Langloch 23 gegenüber dem Zapfen 24 verschiebt. Die Kulissenführung 20 definiert somit eine nicht-kreisförmige Führungsbahn für das Kulissenelement 21 und damit für den Geschirrkorb 10.

Bei dieser Ausführungsform bildet der Zapfen 24 stets den momentanen Schwenkpunkt bezüglich dessen der Geschirrkorb 10 verschwenkt. Allerdings ändert sich aufgrund der Führungseinrichtung 19 der Abstand zwischen dem Geschirrkorb 10 beziehungsweise einem Schwerpunkt SP desselben und dem Zapfen 24 kontinuierlich, wenn der Geschirrkorb 10 aus seiner zweiten Position unten in seine dritte Position oben (und umgekehrt) verschwenkt. Die Führungseinrichtung 19 modifiziert dabei die eigentliche, in etwa Viertelkreisbewegung der Lenkerarme 15, 16 derart, dass der Geschirrkorb 10 und damit auch dessen Schwerpunkt SP eng an dem Spülbehälter 2 geführt ist und entsprechend ein Verkippen der Haushaltsgeschirrspülmaschine vermieden wird.

Anhand der Fig. 5, der Fig. 6, der Fig. 7 und der Fig. 8 wird nachfolgend eine zweite Variante einer Mechanik beschrieben, welche es erlaubt, den Geschirrkorb 10 beziehungsweise dessen Schwerpunkt SP nah an dem Spülbehälter 2 nach oben zu führen, wenn dieser aus seiner zweiten Position unten in seine dritte Position oben bewegt wird, so dass ein Verkippen der Haushaltsgeschirrspülmaschine 1 vermieden wird.

Im Unterschied zur ersten Variante gemäß der Fig. 2, der Fig. 3 und der Fig. 4 umfasst die Mechanik eine Führungseinrichtung 25 mit einem Führungshebel 26. Der Führungshebel 26 ist an seinem einen Ende 26a schwenkbar an dem Spülbehälter 2, insbesondere der Seitenwand 8 schwenkbar angelenkt. Bevorzugt weist das Ende 26a einen Anlenkpunkt 28 an der Seitenwand 8 auf, welcher unter und in der Auszugsrichtung A (Pfeil) vor dem Anlenkpunkt 17 des Lenkerarms 15 (türseitiger Lenkerarm) liegt. An seinem anderen Ende 26b weist der Führungshebel 26 ein in der Fig. 7, der Fig. 8 und der Fig. 9 vergrößert dargestelltes Sperrstück 27 auf. Das Sperrstück 27 ist beispielsweise als ein drehfester Zapfen ausgeführt, welcher sich in der Breitenrichtung B (Pfeil) der Haushaltsgeschirrspülmaschine 1 erstreckt. Ein Querschnitt des Zapfens 27 kann sich in einer in der Fig. 5, der Fig. 6 und der Fig. 7 gezeigten Warteposition des Führungshebels 26 in der Einschieberichtung E (Pfeil) von einer Seite 27a desselben hin zu einer Seite 27b desselben verjüngen. Die Seiten 27a, 27b können gerundet ausgebildet sein. Insbesondere kann der Zapfen 27 einen zu beiden Seiten abgeflachten kreisförmigen Querschnitt aufweisen, wie beispielsweise in der Fig. 7 zu erkennen.

An dem Geschirrkorb 10 ist ein zu dem Sperrstück beziehungsweise zapfenförmiges Element 27 korrespondierendes Sperrgegenstück 30 drehfest befestigt, welches in der Fig. 7, der Fig. 8 und der Fig. 9 vergrößert dargestellt ist. Das Sperrgegenstück 30 ist beispielsweise als C-förmiges Element mit einer radialen Öffnung 31 ausgeführt. Mittels der radialen Öffnung 31 kann das C-förmige Element 30 über das zapfenförmige Element 27 bewegt werden, wenn der Geschirrkorb 10 aus seiner nicht gezeigten ersten Position unten in seine in der Fig. 5 gezeigte zweite Position unten linear verschoben wird. Der verjüngte Querschnitt des zapfenförmigen Elements 27 dient dabei als Einführhilfe. "Radial" bezieht sich hier auf die Längsachse des zapfenförmigen Elements 27 beziehungsweise des C-förmigen Elements 30, welches sich in der Breitenrichtung B (Pfeil) erstreckt.

In seiner Warteposition liegt der Führungshebel 26 gegen einen Anschlag, beispielsweise in Form eines Zapfens 32 an der Seitenwand 8 an. Der Führungshebel 26 befindet sich sowohl in der ersten Position unten als auch in der zweiten Position unten des Geschirrkorbs 10 in der Warteposition.

Auch das zapfenförmige Element 27 und das C-förmige Element 30 befinden sich in der ersten Position unten und in der zweiten Position unten des Geschirrkorbs 10 in einem Freigabezustand, das heißt, ein lineares Verlagern dieser relativ zueinander in der Auszugsrichtung A (Pfeil) oder der Einschieberichtung E (Pfeil) ist möglich.

Da das zapfenförmige Element 27 drehfest mit dem Führungshebel 26 und das C-förmige Element 30 drehfest mit dem Geschirrkorb 10 verbunden sind, führt ein Verschwenken des Geschirrkorbs 10 aus dessen zweiter Position unten in dessen dritte Position oben zu einem Drehen des zapfenförmigen Elements 27 um eine Drehachse D (ist zugleich die oben erwähnte Längsachse) in dem C-förmigen Element 30. Dies wiederum bewirkt, dass das C-förmige Element 30 das zapfenförmige Element 27 an dessen Seite 27a zunehmend hintergreift. Die Fig. 8 korrespondiert dabei zu einer Zwischenposition des Geschirrkorbs 10 zwischen seiner zweiten, in der Fig. 7 gezeigten Position unten und seiner dritten, in der Fig. 9 gezeigten Position oben. Mithin stellt sich in der Zwischenposition sowie der dritten Position oben des Geschirrkorbs 1 ein Sperrzustand ein, in welchem ein lineares Verlagern des Geschirrkorbs 10 in der Auszugsrichtung A (Pfeil) sowie in der Einschieberichtung E (Pfeil) gesperrt ist, was einem Sperrzustand des zapfenförmigen Elements 27 und des C-förmigen Elements 30 entspricht. Gleichzeitig ergibt sich damit, dass der Geschirrkorb 10 zwangsweise auf einer Kreisbahn verschwenkt wird, deren Mittelpunkt dem Anlenkpunkt 28 des Führungshebels 26 an dem Spülbehälter 2 entspricht. Die Lenkerarme 15, 16 sind gemäß der zweiten Variante ausschließlich drehbar, also nicht wie bei der ersten Variante (Fig. 2, Fig. 4 und Fig. 4) verschiebbar bezüglich ihrer jeweiligen Anlenkpunkte 17 an dem Spülbehälter 2 vorgesehen. Entsprechend verschiebt sich der Geschirrkorb 10 relativ zu der Führungsschiene 12, um der durch den Führungshebel 26 vorgegebenen Kreisbahn folgen zu können. Insbesondere wird der Geschirrkorb 10 bei seiner Bewegung aus der zweiten Position unten in die dritte Position oben entlang der Führungsschiene 12 zurückgeschoben (also in der Einschieberichtung E (Pfeil) bewegt). Entsprechend kann der Geschirrkorb 10 bzw. dessen Schwerpunkt SP auch bei der zweiten Variante eng an dem Spülbehälter 2 nach oben bewegt werden, wodurch ein Verkippen der Haushaltsgeschirrspülmaschine 1 vermieden wird. Dadurch, dass eine Schwenkachse SW (siehe die Fig. 7), um welche der Geschirrkorb 10 relativ zu dem Führungshebel 26 verschwenkt, achsgleich mit der Drehachse D ist, können der Sperrzustand und der Freigabezustand auf mechanisch einfache Weise bereitgestellt werden.

Anhand der Fig. 10 und der Fig. 11 wird nachfolgend eine dritte Variante einer Mechanik erläutert, welche ein Kippen der Haushaltsgeschirrspülmaschine 1 sicher vermeiden soll.

Im Unterschied zu der zweiten Variante gemäß der Fig. 5, der Fig. 6, Fig. 7, der Fig. 8 und der Fig. 9 geschieht die Zwangsführung des Geschirrkorbs 10 bei der dritten Variante mittels einer Führungseinrichtung 33, welche eine Führungsschiene 34 umfasst. Die Führungsschiene 34 erstreckt sich in vertikaler Richtung. Die Führungsschiene 34 kann zwei Seitenwände 34a, 34b umfassen. Die Seitenwände 34a, 34b können sich in der Auszugsrichtung A (Pfeil) gegenüberliegen. Die in der Auszugsrichtung A (Pfeil) vor der Seitenwand 34a liegende Seitenwand 34b kann an einem unteren Abschnitt 36 der Führungsschiene 34 verkürzt ausgebildet sein. Damit ist ein Weg für ein an dem Geschirrkorb 10 angebrachtes Führungselement 37 der Führungseinrichtung 33 freigegeben, so dass dieses beim linearen Verlagern des Geschirrkorbs 10 aus seiner nicht gezeigten, ersten Position unten in seine in der Fig. 10 gezeigte zweite Position unten in Anlage mit der Seitenwand 34a gelangt. Ein weiteres Herausziehen des Geschirrkorbs 10 in der Richtung A ist damit gesperrt. Der Geschirrkorb 10 kann nunmehr in vertikaler Richtung entlang der Führungsschiene 34 aus seiner zweiten Position unten (siehe die Fig. 10) in seine dritte Position oben (siehe die Fig. 11) bewegt werden. Dabei gelangt das Führungselement 37, welches beispielsweise als Laufrolle ausgeführt sein kann, über eine vertikale Öffnung 38 zwischen die beiden Seitenwände 34a, 34b, so dass nach Verlassen der zweiten Position unten ein lineares Verlagern des Geschirrkorbs 10 in der Auszugsrichtung A (Pfeil) und in der Einschieberichtung E (Pfeil) gesperrt ist.

Wie schon bei der zweiten Variante ergeben die Lenkerarme 15, 16 auch bei der dritten Variante eine Bewegung der Führungsschiene 12 auf einer Kreisbahn vor. Um dennoch die lineare Bewegung des Geschirrkorbs 10 in vertikaler Richtung zu erlauben, bewegt sich der Geschirrkorb 10 relativ zu der Führungsschiene 12. Insbesondere wird der Geschirrkorb 10 entlang der Führungsschiene 12 zurückgeschoben, wenn er aus seiner zweiten Position unten in seine dritte Position oben gelangt.

Entsprechend kann auch bei der dritten Variante der Geschirrkorb 10 beziehungsweise dessen Schwerpunkt SP eng an dem Spülbehälter 2 nach oben geführt werden, so dass ein Kippen der Haushaltsgeschirrspülmaschine 1 sicher vermieden werden kann.

Obgleich nur für die erste und zweite Variante (siehe die Fig. 3 beziehungsweise die Fig. 6) gezeigt, kann auch bei der dritten Variante ein Vollauszug dargestellt werden, das heißt, dass sich der Geschirrkorb 10 in seiner zweiten Position unten vollständig außerhalb der Spülkammer 4 befindet. Hierzu kann das Führungselement 37 mit einem entsprechenden Abstandshalter an dem Geschirrkorb 10 gehalten werden.

Ganz allgemein kann das Bewegen des Geschirrkorbs 10 zwischen seinen drei Positionen manuell oder teilweise oder vollständig automatisiert erfolgen. Beispielsweise kann en Elektromotor vorgesehen sein, welcher die Lenkerarme 15, 16 um ihre jeweiligen Anlenkpunkte 17 verschwenkt. Alternativ oder zusätzlich kann auch eine Feder vorgesehen sein, welche diese Aufgabe in zumindest einer Schwenkrichtung übernimmt. Selbstverständlich kann zwecks einer symmetrischen Abstützung des Geschirrkorbs 10 die für die erste bis dritte Variante erläuterte Mechanik zusätzlich an der der Seitenwand 8 gegenüberliegenden Seitenwand 9 vorgesehen sein.

### Bezugszeichenliste

- 1: Haushaltsgeschirrspülmaschine
- 2: Korpus; Spülbehälter
- 3: Tür
- 4: Spülkammer
- 5: Boden
- 6: Decke
- 7: Rückwand
- 8: Seitenwand
- 9: Seitenwand
- 10: Beladungsebene
- 11: Schieneneinrichtung
- 12: Führungsschiene
- 13: Führungsschiene
- 14: Parallelogramm-Lenkeranordnung
- 15: Lenkerarm
- 16: Lenkerarm
- 17: Anlenkpunkt
- 18: Anlenkpunkt
- 19: Führungseinrichtung
- 20: Kulissenführung
- 21: Kulissenelement
- 22: Längsmittelachse
- 23: Langloch
- 24: Zapfen
- 25: Führungseinrichtung
- 26: Führungshebel
- 26a: Ende
- 26b: Ende
- 27: Sperrstück
- 27a: Seite
- 27b: Seite
- 28: Anlenkpunkt
- 30: Sperrgegenstück
- 31: Öffnung
- 32: Zapfen
- 33: Führungseinrichtung
- 34: Führungsschiene
- 34a: Seitenwand
- 34b: Seitenwand
- 36: Abschnitt
- 37: Führungselement
- 38: Öffnung

- A: Auszugsrichtung (Pfeil)
- B: Breitenrichtung (Pfeil)
- D: Drehachse
- E: Einschieberichtung (Pfeil)
- S: Scheitelpunkt
- SP: Schwerpunkt
- SW: Schwenkachse

- II: Ansicht
- IV: Ansicht

## Patentansprüche

1. Haushaltsgeschirrspülmaschine (1), mit einem Korpus (2), zumindest einer Beladungsebene (10), zumindest einer Führungsschiene (12), entlang welcher die zumindest eine Beladungsebene (10) zwischen einer ersten Position unten und einer zweiten Position unten derselben linear verlagerbar ist, wobei die zumindest eine Beladungsebene (10) in der ersten Position unten und innerhalb des Korpus (2) und in der zweiten Position unten und zumindest teilweise außerhalb des Korpus (2) angeordnet ist, zumindest einem Lenkerarm (15, 16), welcher die zumindest eine Führungsschiene (12) für ein Bewegen der Beladungsebene (10) zwischen der zweiten Position unten und einer dritten Position oben derselben schwenkbar an dem Korpus (2) hält, wobei die zumindest eine Beladungsebene (10) in der dritten Position oben und zumindest teilweise außerhalb des Korpus (2) angeordnet ist, und einer Führungseinrichtung (19), welche den zumindest einen Lenkerarm (15, 16) entlang einer Führungsbahn (20) führt, welche zumindest teilweise von einer Kreisbahn abweicht, wobei die Führungsbahn (20) in Auszugsrichtung (A), in welcher die zumindest eine Beladungsebene (10) aus der zweiten Position unten in die dritte Position oben verlagerbar ist, zumindest bereichsweise eine zunehmende Steigung aufweist, und wobei die Führungseinrichtung (19) eine an dem Korpus (2) ausgebildete Kulissenführung (20) und ein an dem Lenkerarm (15, 16) angebrachtes Kulissenelement (21) aufweist, welches in die Kulissenführung (20) eingreift, wobei bevorzugt die Kulissenführung (20) als Schlitz und das Kulissenelement (21) als Stift ausgebildet sind.

2. Haushaltsgeschirrspülmaschine (1) nach Anspruch 1, **dadurch gekennzeichnet, dass** die Führungsbahn (20) die Form einer halben Parabel aufweist, deren Scheitelpunkt (S) auf einer Längsmittelachse (22) des zumindest einen Lenkerarms (15, 16) in der ersten Position unten und/oder in der zweiten Position unten der zumindest einen Beladungsebene (10) liegt.

3. Haushaltsgeschirrspülmaschine (1) nach Anspruch 1 oder 2, **dadurch gekennzeichnet, dass** der Lenkerarm (15, 16) für eine rotatorische und lineare Relativbewegung bezüglich seines Anlenkpunkts (17) an dem Korpus (2) eingerichtet ist, wobei bevorzugt der Lenkerarm (15, 16) ein Langloch (23) aufweist, in welches ein an dem Korpus (2) angeordneter Zapfen (24) greift.

4. Haushaltsgeschirrspülmaschine (1), mit einem Korpus (2), zumindest einer Beladungsebene (10), zumindest einer Führungsschiene (12), entlang welcher die zumindest eine Beladungsebene (10) zwischen einer ersten Position unten und einer zweiten Position unten derselben linear verlagerbar ist, wobei die zumindest eine Beladungsebene (10) in der ersten Position unten und innerhalb des Korpus (2) und in der zweiten Position unten und zumindest teilweise außerhalb des Korpus (2) angeordnet ist, zumindest einem Lenkerarm (15, 16), welcher die zumindest eine Führungsschiene (12) für ein Bewegen der Beladungsebene (10) zwischen der zweiten Position unten und einer dritten Position oben derselben schwenkbar an dem Korpus (2) hält, wobei die zumindest eine Beladungsebene (10) in der dritten Position oben und zumindest teilweise außerhalb des Korpus (2) angeordnet ist, und einer Führungseinrichtung (25), welche dazu eingerichtet ist, die zumindest eine Beladungsebene (10) zwischen der zweiten Position unten und der dritten Position oben auf einer Kreisbahn zu führen, welche von derjenigen abweicht, auf der die zumindest eine Führungsschiene (12) bewegbar ist, wobei die Führungseinrichtung (25) einen Führungshebel (26) aufweist, wobei bevorzugt der Führungshebel (26) an seinem einen Ende (26a) an dem Korpus (2) angelenkt und an seinem anderen Ende (26b) mit der zumindest einen Beladungsebene (10) bei einem linearen Verlagern derselben aus der ersten Position unten in die zweite Position unten schwenkbar in Eingriff bringbar ist und wobei der Führungshebel (26) einen Anlenkpunkt (28) an dem Korpus (2) aufweist, welcher unter und/oder in Auszugsrichtung (A), in welcher die zumindest eine Beladungsebene (10) aus der ersten Position unten in die zweite Position unten linear verlagerbar ist, vor einem Anlenkpunkt (17) des zumindest einen Lenkerarms (15) an dem Korpus (2) liegt.

5. Haushaltsgeschirrspülmaschine (1) nach Anspruch 4, **dadurch gekennzeichnet, dass** die Führungseinrichtung (25) ferner ein Sperrstück (27) und ein Sperrgegenstück (30) umfasst, wobei bevorzugt das andere Ende (26b) des Führungshebels (26) das Sperrstück (27) und die zumindest eine Beladungsebene (10) das Sperrgegenstück (30) aufweist, wobei das Sperrstück (27) und das Sperrgegenstück (30) in einem Freigabezustand derselben ein lineares Verlagern der zumindest einen Beladungsebene (10) relativ zu dem Führungshebel (26) freigeben und in einem Sperrzustand derselben das lineare Verlagern sperren, wobei das Sperrstück (27) oder das Sperrgegenstück (30) für ein Verstellen dieser zwischen dem Sperrzustand und dem Freigabezustand um eine Drehachse (D) in dem jeweils anderen von dem Sperrstück (27) und dem Sperrgegenstück (30) drehbar ist, wobei bevorzugt die Drehachse (D) mit einer Schwenkachse (SW) achsgleich ist, um die das andere Ende (26b) des Führungshebels (26) an der zumindest einen Beladungsebene (10) schwenkbar angelenkt ist.

6. Haushaltsgeschirrspülmaschine (1) nach Anspruch 5, **dadurch gekennzeichnet, dass** das Sperrstück oder das Sperrgegenstück ein C-förmiges Element (30) mit einer radialen Öffnung (31) aufweist und das jeweils andere von dem Sperrstück und dem Sperrgegenstück ein mittels der radialen Öffnung (31) einführbares zapfenförmiges Element (27) aufweist.

7. Haushaltsgeschirrspülmaschine (1), mit einem Korpus (2), zumindest einer Beladungsebene (10), zumindest einer Führungsschiene (12), entlang welcher die zumindest eine Beladungsebene (10) zwischen einer ersten Position unten und einer zweiten Position unten derselben linear verlagerbar ist, wobei die zumindest eine Beladungsebene (10) in der ersten Position unten und innerhalb des Korpus (2) und in der zweiten Position unten und zumindest teilweise außerhalb des Korpus (2) angeordnet ist, zumindest einem Lenkerarm (15, 16), welcher die zumindest eine Führungsschiene (12) für ein Bewegen der Beladungsebene (10) zwischen der zweiten Position unten und einer dritten Position oben derselben schwenkbar an dem Korpus (2) hält, wobei die zumindest eine Beladungsebene (10) in der dritten Position oben und zumindest teilweise außerhalb des Korpus (2) angeordnet ist, und einer Führungseinrichtung (33), welche dazu eingerichtet ist, die zumindest eine Beladungsebene (10) entlang einer Führungsbahn zu führen, welche von einer Kreisbahn abweicht, und wobei die Führungseinrichtung (33) eine an dem Korpus (2) angeordnete, insbesondere gerade und/oder vertikale Führungsschiene (34) und ein an der zumindest einen Beladungsebene (10) angeordnetes Führungselement (37) aufweist, welches mittels linearen Verlagerns der zumindest einen Beladungsebene (10) aus der ersten Position unten in die zweite Position unten mit der Führungsschiene (34) in Anlage gelangt und/oder beim Bewegen der zumindest einen Beladungsebene (10) zwischen der zweiten Position unten und dritten Position oben entlang der Führungsschiene (34) geführt ist.

8. Haushaltsgeschirrspülmaschine (1) nach Anspruch 7, **dadurch gekennzeichnet, dass** die Führungsbahn gerade und/oder vertikal verläuft.

9. Haushaltsgeschirrspülmaschine (1) nach Anspruch 7 oder 8, **dadurch gekennzeichnet, dass** das Führungselement (37) als Rolle oder Gleitelement ausgebildet ist.

10. Haushaltsgeschirrspülmaschine (1) nach Anspruch 7, 8 oder 9, **dadurch gekennzeichnet, dass** die Führungsschiene (34) zwei parallele Wände (34a, 34b) umfasst, zwischen welche das Führungselement (37) mittels einer Öffnung (38) einführbar ist und/oder zwischen welchen das Führungselement (37) beim Bewegen der zumindest einen Beladungsebene (10) zwischen der zweiten Position unten und der dritten Position oben geführt ist.

## Claims

1. Household dishwasher (1), having a carcass (2), at least one loading level (10), at least one guide rail (12), along which the at least one loading level (10) can be shifted linearly between a first lower position and a second lower position of the same, wherein the at least one loading level (10) is arranged in the first lower position and inside of the carcass (2) and in the second lower position and at least partially outside of the carcass (2), at least one control arm (15, 16) which holds the at least one guide rail (12) pivotably on the carcass (2) for a movement of the loading level (10) between the second lower position and a third upper position of the same, wherein the at least one loading level (10) is arranged in the third upper position and at least partially outside of the carcass (2), and a guide facility (19), which guides the at least one control arm (15, 16) along a guide track (20), which deviates at least partially from a circular path, wherein the guide track (20) has an increasing ascent at least in regions in the pull-out direction (A), in which the at least one loading level (10) can be shifted out of the second lower position into the third upper position, and wherein the guide facility (19) has a sliding block guide (20) embodied on the carcass (2), and a sliding block element (21) attached to the control arm (15, 16), which engages into the sliding block guide (20), wherein the sliding block guide (20) is preferably embodied as a slot and the sliding block element (21) is embodied as a pin.

2. Household dishwasher (1) according to claim 1, **characterised in that** the guide track (20) has the form of a half parabola, the apex (S) of which lies on a longitudinal central axis (22) of the at least one control arm (15, 16) in the first lower position and/or in the second lower position of the at least one loading level (10).

3. Household dishwasher (1) according to claim 1 or 2, **characterised in that** the control arm (15, 16) is designed for a rotational and linear relative movement with respect to its pivot point (17) on the carcass (2), wherein the control arm (15 16) preferably has an elongated hole (23), into which a stud (24) arranged on the carcass (2) engages.

4. Household dishwasher (1), having a carcass (2), at least one loading level (10), at least one guide rail (12), along which the at least one loading level (10) can be shifted linearly between a first lower position and a second lower position of the same, wherein the at least one loading level (10) is arranged in the first lower position and inside of the carcass (2) and in the second lower position and at least partially outside of the carcass (2), at least one control arm (15, 16), which holds the at least one guide rail (12) pivotably on the carcass (2) for a movement of the loading level (10) between the second lower position and a third upper position of the same, wherein the at least one loading level (10) is arranged in the third upper position and at least partially outside of the carcass (2), and a guiding facility (25) which is designed to guide the at least one loading level (10) on a circular path between the second lower position and the third upper position, said circular path deviating from that upon which the at least one guide rail (12) can be moved, wherein the guide facility (25) has a guide lever (26), wherein the guide lever (26) is preferably hinged at its one end (26a) on the carcass (2) and at its other end (26b) pivotably engages with the at least one loading level (10) in the case of a linear shift of the same from the first lower position into the second lower position, and wherein the guide lever (26) has a pivot point (28) on the carcass (2), which lies below and/or in the pull-out direction (A), in which the at least one loading level (10) can be shifted linearly out of the first lower position into the second lower position, upstream of a pivot point (17) of the at least one control arm (15) on the carcass (2).

5. Household dishwasher (1) according to claim 4, **characterised in that** the guide facility (25) further comprises a detent (27) and a counter detent (30), wherein the other end (26b) of the guide lever (26) preferably has the detent (27) and the at least one loading level (10) has the counter detent (30), wherein the detent (27) and the counter detent (30), in a release state of the same, release a linear shift of the at least one loading level (10) relative to the guide lever (26), and in a blocking state of the same, block the linear shift, wherein the detent (27) or the counter detent (30) can be rotated about an axis of rotation (D) in the respective other of the detent (27) and the counter detent (30), wherein the axis of rotation (D) is preferably on the same axis as a pivot axis (SW) so that the other end (26b) of the guide lever (26) is pivotably hinged to the at least one loading level (10).

6. Household dishwasher (1) according to claim 5, **characterised in that** the detent or the counter detent has a C-shaped element (30) with a radial opening (31) and the respective other of the detent and the counter detent has a stud-shaped element (27) which can be introduced by means of the radial opening (31).

7. Household dishwasher (1), having a carcass (2), at least one loading level (10), at least one guide rail (12), along which the at least one loading level (10) can be shifted linearly between a first lower position and a second lower position of the same, wherein the at least one loading level (10) is arranged in the first lower position and inside of the carcass (2) and in the second lower position and at least partially outside of the carcass (2), at least one control arm (15, 16), which holds the at least one guide rail (12) pivotably on the carcass (2) for a movement of the loading level (10) between the second lower position and a third upper position of the same, wherein the at least one loading level (10) is arranged in the third upper position and at least partially outside of the carcass (2), and a guide facility (33), which is designed to guide the at least one loading level (10) along a guide path, which deviates from a circular path, and wherein the guide facility (33) has an in particular straight and/or vertical guide rail (34) arranged on the carcass (2) and a guide element (37) arranged on the at least one loading level (10), which comes into contact with the guide rail (34) by means of a linear shift of the at least one loading level (10) out of the first lower position into the second lower position and/or when the at least one loading level (10) is moved along the guide rail (34) between the second lower position and third upper position.

8. Household dishwasher (1) according to claim 7, **characterised in that** the guide path runs straight and/or vertically.

9. Household dishwasher (1) according to claim 7 or 8, **characterised in that** the guide element (37) is embodied as a roller or sliding element.

10. Household dishwasher (1) according to claim 7, 8 or 9, **characterised in that** the guide rail (34) comprises two parallel walls (34a, 34b), between which the guide element (37) can be inserted by means of an opening (38) and/or between which the guide element (37) is guided upward between the second lower position and the third upper position when the at least one loading level (10) is moved.

## Revendications

1. Lave-vaisselle ménager (1), comprenant :
un corps (2),
au moins un plan de chargement (10),
au moins un rail de guidage (12), le long duquel l'au moins un plan de chargement (10) peut se déplacer de façon linéaire entre une première position en bas et une deuxième position en dessous de celle-ci, l'au moins un plan de chargement (10) étant disposé dans la première position en bas et à l'intérieur du corps (2) et dans la deuxième position en bas et au moins en partie à l'extérieur du corps (2),
au moins un bras articulé (15, 16), qui maintient en pivotement sur le corps (2) l'au moins un rail de guidage (12) pour un déplacement du plan de chargement (10) entre la deuxième position en bas et une troisième position au-dessus de celle-ci, l'au moins un plan de chargement (10) étant disposé, dans la troisième position, en haut et au moins en partie à l'extérieur du corps (2), et
un moyen de guidage (19), qui guide l'au moins un bras articulé (15, 16) le long d'une voie de guidage (20), qui s'écarte au moins en partie d'une trajectoire circulaire,
dans lequel la voie de guidage (20) présente au moins par sections une inclinaison croissante dans une direction d'extraction (A) dans laquelle l'au moins un plan de chargement (10) est déplaçable de la deuxième position en bas à la troisième position en haut, et
dans lequel le moyen de guidage (19) présente un guide à coulisse (20) formé sur le corps (2) et un élément de coulisse (21) disposé sur le bras articulé (15, 16), qui s'engrène dans le guide à coulisse (20), et, de préférence, le guide à coulisse (20) est constitué sous forme d'une fente et l'élément de coulisse (21) est constitué sous forme d'une broche.

2. Lave-vaisselle ménager (1) selon la revendication 1, **caractérisé en ce que** la voie de guidage (20) a la forme d'une demi-parabole, dont le sommet (S) est situé sur un axe longitudinal médian (22) de l'au moins un bras articulé (15, 16) dans la première position en bas et/ou la deuxième position en bas de l'au moins un plan de chargement (10).

3. Lave-vaisselle ménager (1) selon la revendication 1 ou 2, **caractérisé en ce que** le bras articulé (15, 16) est agencé pour un déplacement relatif en rotation et linéaire par rapport à son point d'articulation (17) sur le corps (2), dans lequel, de préférence, le bras articulé (15, 16) présente un trou oblong (23) dans lequel un tourillon (24) disposé sur le corps (2) s'engage.

4. Lave-vaisselle ménager (1), comprenant :
un corps (2),
au moins un plan de chargement (10),
au moins un rail de guidage (12), le long duquel l'au moins un plan de chargement (10) peut se déplacer de façon linéaire entre une première position en bas et une deuxième position en dessous de celle-ci, l'au moins un plan de chargement (10) étant disposé dans la première position en bas et à l'intérieur du corps (2) et dans la deuxième position en bas et au moins en partie à l'extérieur du corps (2),
au moins un bras articulé (15, 16), qui maintient en pivotement sur le corps (2) l'au moins un rail de guidage (12) pour un déplacement du plan de chargement (10) entre la deuxième position en bas et une troisième position au-dessus de celle-ci, l'au moins un plan de chargement (10) étant disposé, dans la troisième position, en haut et au moins en partie à l'extérieur du corps (2), et
un moyen de guidage (25), qui est configuré pour guider l'au moins un plan de chargement (10) entre la deuxième position en bas et la troisième position en haut sur une trajectoire circulaire, qui s'écarte de celle sur laquelle l'au moins un rail de guidage (12) est déplaçable,
dans lequel le moyen de guidage (25) présente un levier de guidage (26),
le levier de guidage (26) est de préférence articulé à une de ses extrémités (26a) sur le corps (2) et peut être mis en prise en pivotement à son autre extrémité (26b) par l'au moins un plan de chargement (10) lors d'un déplacement linéaire de celui-ci de la première position en bas à la deuxième position en bas, et
dans lequel le levier de guidage (26) présente un point d'articulation (28) sur le corps (2), qui est situé sur le corps, en dessous de et/ou devant dans une direction d'extraction (A) dans laquelle l'au moins un plan de chargement (10) est déplaçable de façon linéaire de la première position en bas à la deuxième position en bas, un point d'articulation (17) de l'au moins un bras articulé (15).

5. Lave-vaisselle domestique (1) selon la revendication 4, **caractérisé en ce que** le moyen de guidage (25) comprend en outre une pièce d'arrêt (27) et une pièce d'arrêt complémentaire (30), dans lequel de préférence l'autre extrémité (26b) du levier de guidage (26) présente la pièce d'arrêt (27) et l'au moins un plan de chargement (10) présente la pièce d'arrêt complémentaire (30),
dans lequel la pièce d'arrêt (27) et la pièce d'arrêt complémentaire (30), dans leur état déverrouillé, permettent un déplacement linéaire de l'au moins un plan de chargement (10) par rapport au levier de guidage (26) et dans leur état verrouillé, empêchent le déplacement linéaire,
dans lequel la pièce d'arrêt (27) ou la pièce d'arrêt complémentaire (30) peut tourner autour d'un axe de rotation (D) dans l'autre pièce respective de la pièce d'arrêt (27) et la pièce d'arrêt complémentaire (30) pour régler celle-ci entre l'état de verrouillage et l'état de déverrouillage, et
de préférence dans lequel l'axe de rotation (D) est sur un même axe qu'un axe de pivotement (SW), autour duquel l'autre extrémité (26b) du levier de guidage (26) est articulée en pivotement sur l'au moins un plan de chargement (10).

6. Lave-vaisselle ménager (1) selon la revendication 5, **caractérisé en ce que** la pièce d'arrêt ou la pièce d'arrêt complémentaire présente un élément en forme de C (30) comprenant une ouverture radiale (31) et l'autre pièce d'arrêt respective parmi la pièce d'arrêt ou la pièce d'arrêt complémentaire présente un élément en forme de tourillon (27) insérable par l'ouverture radiale (31).

7. Lave-vaisselle ménager (1), comprenant :
un corps (2),
au moins un plan de chargement (10),
au moins un rail de guidage (12), le long duquel l'au moins un plan de chargement (10) peut se déplacer de façon linéaire entre une première position en bas et une deuxième position en dessous de celle-ci, l'au moins un plan de chargement (10) étant disposé dans la première position en bas et à l'intérieur du corps (2) et dans la deuxième position en bas et au moins en partie à l'extérieur du corps (2),
au moins un bras articulé (15, 16), qui maintient en pivotement sur le corps (2) l'au moins un rail de guidage (12) pour un déplacement du plan de chargement (10) entre la deuxième position en bas et une troisième position au-dessus de celle-ci, l'au moins un plan de chargement (10) étant disposé, dans la troisième position, en haut et au moins en partie à l'extérieur du corps (2), et
un moyen de guidage (33), qui est configuré pour guider l'au moins un plan de chargement (10) le long d'une voie de guidage, qui s'écarte d'une trajectoire circulaire, et
dans lequel le moyen de guidage (33) présente un rail de guidage (34) disposé sur le corps (2), en particulier droit et/ou vertical et un élément de guidage (37) disposé sur l'au moins un plan de chargement (10), qui vient en appui sur le rail de guidage (34) par un déplacement linéaire de l'au moins un plan de chargement (10) de la première position en bas à la deuxième position en bas et/ou est guidé, lors du déplacement de l'au moins un plan de chargement (10) entre la deuxième position en bas et la troisième position en haut le long du rail de guidage (34).

8. Lave-vaisselle ménager (1) selon la revendication 7, **caractérisé en ce que** la voie de guidage est droite et/ou verticale.

9. Lave-vaisselle ménager (1) selon la revendication 7 ou 8, **caractérisé en ce que** l'élément de guidage (37) est constitué sous forme de galet ou d'élément coulissant.

10. Lave-vaisselle ménager (1) selon la revendication 7, 8 ou 9, **caractérisé en ce que** le rail de guidage (34) comprend deux parois parallèles (34a, 34b), entre lesquelles l'élément de guidage (37) peut être introduit par une ouverture (38) et/ou entre lesquelles l'élément de guidage (37) est guidé lors d'un déplacement de l'au moins un plan de chargement (10) entre la deuxième position en bas et la troisième position en haut.
